# EUROPÄISCHE PATENTSCHRIFT

(11) **EP 2 516 119 B1**
(45) Veröffentlichungstag und Bekanntmachung des Hinweises auf die Patenterteilung: **03.07.2013**
(21) Anmeldenummer: 10803443.0
(22) Anmeldetag: 13.12.2010
(51) Int. Cl.: B26D 7/00, B26D 7/06, B26D 7/27, B26D 7/32, B65B 11/50, B65B 25/06

(54) **SCHEIBENSCHNEIDEMASCHINE MIT FREI TRAGENDEM ANTRIEBSGEHÄUSE UND ZUBEHÖREINRICHTUNG**
FOOD SLICER WITH A SUSPENDED DRIVE HOUSING AND ACCESSORY SYSTEM
MACHINE A DECOUPER DES ALIMENTS AVEC UN BOITIER EN SUSPENSION POUR LE MOTEUR ET UN SYSTEME ACCESSOIRE

(30) Priorität: 24.12.2009 DE 102009060465
(43) Veröffentlichungstag der Anmeldung: 31.10.2012
(73) Patentinhaber: Bizerba GmbH & Co. KG, 72336 Balingen (DE)
(72) Erfinder: KOCH, Nikolaus, 72351 Geislingen (DE)
(74) Vertreter: Kohler Schmid Möbus
(86) Internationale Anmeldenummer: PCT/EP2010/007576
(87) Internationale Veröffentlichungsnummer: WO 2011/076351

(56) Entgegenhaltungen:
- AT-B- 409 734
- DE-A1-102009 019 430
- US-A- 4 813 316

## Beschreibung

Die Erfindung betrifft eine elektrisch betriebene Scheibenschneidemaschine zum Abschneiden von Scheiben aus insbesondere strangförmigem Schneidegut, vorzugsweise Lebensmittel, mit einer Schneideeinrichtung, die ein in einem Antriebsgehäuse rotierend gelagertes Kreismesser umfasst, mit einem vom Antriebsgehäuse umschlossenen Elektromotor zum Antrieb der Schneideeinrichtung, sowie mit einer Basisplatte, auf der das Antriebsgehäuse über mindestens eine in vertikaler Richtung ausgedehnte Abstützsäule frei tragend montiert ist.

Derartige Scheibenschneidemaschinen sind beispielsweise bekannt aus der DE 103 17 319 A1**.**

Das Schneidegut, insbesondere in automatisch betriebenen Scheibenschneidemaschinen für strangförmige Lebensmittel, wie etwa Würste, Schinken, Lachs, Käse etc., wird mit Hilfe einer Zustelleinrichtung auf einer Zuführungsfläche gegen die Schneideeinrichtung bewegt, meist in Richtung senkrecht zur Schneidebene, in welcher üblicherweise ein oder mehrere rotierende Messer kreisen, um Scheiben vom geförderten Schneidegut abzuschneiden. Der Antrieb der Schneideeinrichtung erfolgt durch einen Elektromotor, der zum Schutz gegen Spritzwasser und Verschmutzung sowie zur mechanischen Sicherung gegen äußere Eingriffe vom Maschinengehäuse vollständig umschlossenen ist.

Eine Aufschnittschneidemaschine mit einer Vielzahl von nebeneinander angeordneten Schneideeinrichtungen, unter welchen ein Förderband zum Abtransport der abgeschnittenen Schneidegut-Scheiben vorgesehen ist, wird in der AT 385939 B beschrieben.

In der Scheibenschneidemaschine gemäß der eingangs zitierten DE 103 17 319 A1 bleibt der Raum, welcher oberhalb der Basisplatte durch die Abstützsäule eröffnet wird, völlig ungenutzt, was die Bauhöhe der Scheibenschneidemaschine unnötig vergrößert.

Aufgabe der vorliegenden Erfindung ist es demgegenüber, eine gattungsgemäße Scheibenschneidemaschine der eingangs beschriebenen Art kostengünstig und mit einfachen technischen Mitteln dahin gehend zu verbessern, dass die Maschine möglichst kompakt gestaltet ist und eine leichte Umrüstung auf unterschiedliche Betriebsmoden ermöglicht, wobei dafür benötigte Zubehöreinrichtungen sämtlich im gleichen Gehäuse unterbringbar sein sollen wie der Antrieb.

Erfindungsgemäß wird diese Aufgabe auf ebenso überraschend einfache wie wirkungsvolle Art und Weise dadurch gelöst, dass die Abstützsäule derart ausgestaltet ist, dass unterhalb der Schneideeinrichtung zwischen dem Antriebsgehäuse und der Basisplatte ein in horizontaler Richtung durchgehender Zwischenraum frei bleibt, in welchem mindestens eine Zubehöreinrichtung für die Weiterverarbeitung von abgeschnittenem Schneidegut angeordnet ist, und dass ein Anschluss der Zubehöreinrichtung im Antriebsgehäuse aufgenommen ist, welches einer schnellen und problemlosen Austausch verschiedener Zubehöreinrichtungen ermöglicht.

Auf diese Weise wird ein definierter, durchgehender Raumbereich oberhalb der Basisplatte eröffnet, welcher durch die Anordnung von Zubehöreinrichtungen, deren Anschlüsse abdeckbar im Antriebsgehäuse vorgesehen sind, sinnvoll ausgenutzt werden kann, was die erfindungsgemäße Scheibenschneidemaschine kompakter und vielseiter gestaltbar macht. Die Anschlüsse im Antriebsgehäuse ermöglichen einen schnellen und problemlosen Austausch verschiedener Zubehöreinrichtungen, sodass die Scheibenschneidemaschine leicht umgerüstet werden kann und eine hohe Flexibilität hinsichtlich verschiedener Betriebsmoden sowie eine vereinfachte Wartung und Reinigung der verwendeten Teile bietet.

Bei einer einfachen Ausführungsform der erfindungsgemäßen Scheibenschneidemaschine ist nur eine in vertikaler Richtung ausgedehnte Abstützsäule vorgesehen, die zusammen mit der Basisplatte eine L-Form beschreibt. Damit lässt sich die volle Breite des Maschinengehäuses für die Zubehöreinrichtung(en) nutzen, sodass ein Maximum an nutzbarem Raum zwischen der Basisplatte und dem Antriebsgehäuse zur Verfügung steht.

Alternativ können bei einer weiteren bevorzugten Ausführungsform der Erfindung zwei (oder auch mehr) in vertikaler Richtung ausgedehnte Abstützsäulen horizontal nebeneinander angeordnet sein, was die mechanische Stabilität der Konstruktion erhöht.

Besonders bevorzugt sind Ausführungsformen der erfindungsgemäßen Scheibenschneidemaschine, bei denen mindestens eine Abstützsäule mindestens einen mechanischen Anschluss zur reversiblen Montage einer Zubehöreinrichtung aufweist, sodass nicht nur das Antriebsgehäuse, sondern auch die Abstützsäulen für Anschlüsse genutzt werden können, um die Variabilität der erfindungsgemäßen Scheibenschneidemaschine bei gleichzeitig hohem Kompaktheitsgrad weiter zu erhöhen.

Bei vorteilhaften Weiterbildungen dieser Ausführungsformen können Abdeckungen zur staubfreien Abdichtung der nicht benutzten mechanischen Anschlüsse in der Abstützsäule vorgesehen sein.

Noch kompakter können Ausführungsformen der Erfindung gestaltet werden, bei denen im Antriebsgehäuse elektronische Steuerelemente für einen automatisierten Betrieb der Scheibenschneidemaschine und/oder elektrische oder mechanische Bedienelemente aufgenommen sind.

Bei einer Klasse von Ausführungsformen der erfindungsgemäßen Scheibenschneidemaschine umfasst eine Zubehöreinrichtung eine Folienrolle, von welcher Folie zur Aufnahme abgeschnittener Schneidegutscheiben in den Zwischenraum zwischen dem Antriebsgehäuse und der Basisplatte geführt werden kann, wobei vorzugsweise eine Drehlagerung der Folienrolle in einer der Abstützsäulen vorgesehen ist. Auf diese Weise fällt das Schneidegut direkt auf die Verpackungsfolie und kann damit besonders hygienisch weiterverarbeitet werden.

Vorteilhafte Weiterbildungen dieser Klasse von Ausführungsformen zeichnen sich dadurch aus, dass an der Abstützsäule oder außen am Antriebsgehäuse eine Schneideinrichtung zum Abschneiden von Folienstücken oder eine Abreißkante Abreißen von Folienstücken angeordnet ist, um eine - in verschiedenen Betriebszuständen auch variierende - Verpackungsgröße für eine gewünschte Anzahl von Schneidegutscheiben herstellen zu können.

Alternativ oder zusätzlich kann bei einer weiteren Klasse von Ausführungsformen eine Zubehöreinrichtung vorgesehen sein, die ein Förderband zum Transport abgeschnittener Schneidegutscheiben durch den Zwischenraum zwischen dem Antriebsgehäuse und der Basisplatte umfasst, wobei die Antriebseinrichtung für das Förderband im Antriebsgehäuse untergebracht ist, um die Einrichtung besonders kompakt zu gestalten. So kann die gesamte Förderbandmechanik einschließlich Antrieb des Bandes im gleichen Motorgehäuse untergebracht werden, wie der Antrieb der Scheibenschneidemaschine selbst.

Eine weitere Klasse von Ausführungsformen der Erfindung zeichnet sich dadurch aus, dass - alternativ oder ergänzend - eine Zubehöreinrichtung einen, insbesondere L-förmig gebogenen, vorzugsweise angetriebenen Ablagetisch zur Aufnahme abgeschnittener Schneidegutscheiben im Zwischenraum zwischen dem Antriebsgehäuse und der Basisplatte umfasst, wobei eine gegebenenfalls vorhandene Antriebseinrichtung für den Ablagetisch im Antriebsgehäuse untergebracht ist.

Bei einer bevorzugten und leicht herzustellenden Weiterbildung dieser Ausführungsformen ist am oder im Ablagetisch eine Zahnleiste angeordnet, die mit einem - gegebenenfalls durch einen eigenen Motor angetriebenen - Zahnrad kämmt.

Einen besonders geringen Bauraum nehmen Ausfiührungsformen der erfindungsgemäßen Scheibenschneidemaschine ein, bei welchen eine Antriebseinrichtung zum Antrieb mindestens einer Zubehöreinrichtung im Antriebsgehäuse aufgenommen ist.

Insbesondere kann bei Weiterbildungen dieser Ausführungsformen im Antriebsgehäuse eine Antriebseinrichtung zum Antrieb eines Abschlägers für abgeschnittene Schneidegutscheiben aufgenommen sein.

Vorzugsweise sind bei besonders kompakten Weiterbildungen sogar sämtliche Antriebseinrichtungen zum Antrieb aller Zubehöreinrichtungen im Antriebsgehäuse aufgenommen.

Dadurch, dass der Antriebsmotor der Scheibenschneidemaschine in der Regel vom Maschinengehäuse vollständig umschlossenen ist, wird die beim Betrieb erzeugte Abwärme innerhalb des Maschinengehäuses aufgestaut. Vor allem bei professionell im Dauerbetrieb ununterbrochen durchlaufenden Maschinen, deren Elektromotor meist auch dann nicht abgeschaltet wird, wenn gerade keine Scheiben vom Schneidegut abgeschnitten werden, ergibt sich ein erhebliches Problem durch die Gefahr der Überhitzung empfindlicher Teile der Vorrichtung. Um diese Stau-Wärme zumindest teilweise nach außen abzuführen, ist bei besonders bevorzugten Ausführungsformen der Erfindung eine Belüftungseinrichtung vorgesehen, mittels der zumindest während des Betriebs der Scheibenschneidemaschine ein durch eine Einlassöffnung in das Antriebsgehäuse eintretender, zum Elektromotor gelenkter, an diesem vorbei streichender und durch eine Auslassöffnung aus dem Antriebsgehäuse wieder austretender Kühlungsluftstrom erzeugt werden kann. Derartige Belüftungseinrichtungen sind per se beispielsweise bekannt aus der EP 0 115 788 A1.

Besonders einfache und kompakte Weiterbildungen dieser Ausführungsformen der erfindungsgemäßen Scheibenschneidemaschine zeichnen sich dadurch aus, dass die Belüftungseinrichtung in einer der Abstützsäulen angeordnet ist und einen Kühlluftkanal bildet, durch welchen die Kühlluft zu einem Ausgang unterhalb der Antriebseinrichtung geleitet wird.

Viele der bisher bekannten Belüftungseinrichtungen sind allerdings einerseits relativ aufwändig im Aufbau und erlauben andererseits keine einfache und gründliche Reinigung der Scheibenschneidemaschine durch Abspritzen mit Wasser selbst im ausgeschalteten Zustand des Elektromotors, weil durch zu große Einlass- und die Auslassöffnungen Spritzwasser ins Innere des Maschinengehäuses eintreten und zu Beschädigungen des Elektromotor führen könnte. Zur Vermeidung derartiger Wasserschäden sowie aus hygienischen Gründen sind bei manchen der bekannten Belüftungseinrichtungen lediglich relativ kleine Lüftungsschlitze vorgesehen, auf die zudem innerhalb des Maschinengehäuses in der Regel erst ein Dichtungslabyrinth anschließt, bevor die Zuluft an den Elektromotor und die Abluft von dort wieder nach außen gelangt. Oftmals ist auch ein Lüfterrad vorgesehen, welches einen Druckgradienten und damit einen Luftstrom durch die Luftkanäle der Belüftungseinrichtung erzeugt. Dennoch sind am Markt kaum Scheibenschneidemaschinen zu finden, deren Maschinengehäuse selbst außerhalb des Betriebszustands abgespritzt werden darf.

Damit die erfindungsgemäße Scheibenschneidemaschine zumindest im Nicht-Betriebszustand durch Abspritzen mit Wasser leicht gereinigt werden kann, wobei aber eine ausreichende Wärmeabführung der Abwärme des Elektromotors im Betriebszustand gewährleistet bleibt, ist bei vorteilhaften Weiterbildungen der oben beschriebenen Ausführungsformen vorgesehen, dass die Belüftungseinrichtung eine Verschlussvorrichtung umfasst, welche bei ausgeschaltetem Elektromotor die Auslassöffnung der Belüftungseinrichtung zumindest spritzwasserdicht verschließt, bei eingeschaltetem Elektromotor hingegen für den austretenden Kühlungsluftstrom offen hält, wobei die Betätigung der Verschlussvorrichtung an die Betätigung eines Ein/Aus-Schalter gekoppelt ist. Damit lassen sich auf elegante Weise zwei eigentlich diametral entgegengesetzte Anforderungen an industrielle Scheibenschneidemaschinen gleichzeitig erfüllen, nämlich einerseits die Sicherstellung einer guten Kühlung von Elektromotor und temperaturempfindlicher Elektronik und andererseits eine ausreichende Dichtheit des Maschinengehäuses gegen Spritzwasser, damit die Scheibenschneidemaschine durch einfaches Abspritzen mit einem Wasserstrahl leicht, aber dennoch gründlich gereinigt werden kann, was gerade bei der Verarbeitung von Lebensmitteln aus hygienischen Gründen eine wichtige Forderung ist.

Ein weiterer Vorteil der vorgeschlagenen erfindungsgemäßen Maßnahmen besteht darin, dass durch die Kopplung der Verschlussvorrichtung an den Ein/Aus-Schalter auch ohne Zutun einer Bedienungsperson stets sichergestellt ist, dass bei eingeschaltetem Elektromotor ein ausreichender Kühlungsluftstrom in das Maschinengehäuse gelangt, während bei ausgeschaltetem Elektromotor das Maschinengehäuse automatisch nach außen hin spritzwasserdicht geschlossen wird.

Eine besonders vorteilhafte Weiterbildung der obigen Ausführungsformen schließlich zeichnet sich dadurch aus, dass die Belüftungseinrichtung geometrisch so gestaltet ist, dass der Kühlungsluftstrom im Maschinengehäuse von unten nach oben strömt, wobei vorzugsweise die Auslassöffnung oberhalb der Einlassöffnung angeordnet ist. Bei Einsatz der Scheibenschneidemaschine in einem Lebensmittelgeschäft kann auf diese Weise gekühlte Luft aus einer unterhalb der Schneidebene angeordneten Kühltheke angesaugt und nach oben in die Umgebung abgeblasen werden. Bei vielen Scheibenschneidemaschinen mit Belüftungseinrichtungen nach dem Stand der Technik wird übrigens im Gegensatz dazu die verschmutzte und erwärmte Abluft ausgerechnet nach unten abgelassen, was sich auf das meistens unterhalb der Scheibenschneidemaschine in einem Ablegebereich gestapelte Schnittgut sowie auf den Betrieb einer dort unten angeordneten Kühltheke sowohl in technischer als auch in hygienischer Hinsicht eher negativ auswirkt. Diese Anordnung ist aber bei den bekannten Scheibenschneidemaschinen notwendig, weil aus hygienischen Gründen eine glatte Oberfläche zur einfacheren Reinigung der im Betrieb besonders verschmutzenden Flächen erforderlich ist. Lüftungsschlitze würden diese glatte Oberfläche jedoch durchbrechen.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt, welche in der nachfolgenden Beschreibung näher erläutert werden.

Es zeigen:
- Fig. 1a: eine räumliche Ansicht eines Ausführungsbeispiels der erfindungsgemäßen Scheibenschneidemaschine mit einer Folienrolle zur Aufnahme von abgeschnittenem Schneidegut;
- Fig. 1b: einen schematischen Vertikalschnitt durch eine Ausführungsform nach Fig. 1a von der Vorderseite aus gesehen;
- Fig. 1c: einen Ausschnitt eines schematischen Vertikalschnitts durch die Ausführungsform nach Fig. 1a von der Seite aus gesehen;
- Fig. 2a: einen schematischen Vertikalschnitt durch eine weitere Ausführungsform mit schräg angeordnetem Kreismesser sowie mit einem Förderband zur Aufnahme von abgeschnittenem Schneidegut, von der Vorderseite aus gesehen;
- Fig. 2b: einen Ausschnitt eines schematischen Vertikalsthnitts durch die Ausführungsform nach Fig. 3a von der Seite aus gesehen;
- Fig. 3: einen schematischen Vertikalschnitt durch eine alternative Ausführungsform der erfindungsgemäßen Scheibenschneidemaschine mit einem Förderband zur Aufnahme von abgeschnittenem Schneidegut, von der Vorderseite aus gesehen, bei welcher das Kreismesser vertikal angeordnet ist;
- Fig. 4a: einen schematischen Vertikalschnitt, durch eine weitere Ausführungsform der erfindungsgemäßen Scheibenschneidemaschine mit schräg angeordnetem Kreismesser sowie mit einem angetriebenen Ablagetisch zur Aufnahme von abgeschnittenem Schneidegut, von der Vorderseite aus gesehen;
- Fig. 4b: einen Ausschnitt eines schematischen Vertikalschnitts durch die Ausführungsform nach Fig. 5a von der Seite aus gesehen;
- Fig. 5: einen schematischen Vertikalschnitt durch eine weitere Ausführungsform der erfindungsgemäßen Scheibenschneidemaschine mit einem Kettenband zum Abheben von abgeschnittenem Schneidgut vom Kreismesser, einem Abschläger zum Trennen des Schneideguts vom Kettenband und einem angetriebenen Ablagetisch zur Aufnahme des Schneideguts, von der Seite aus gesehen;
- Fig. 6a: einen schematischen Vertikalschnitt durch eine alternative Ausführungsform nach Fig. 5, mit einem Förderband zur Aufnahme des Schneideguts, von der Seite aus gesehen; und
- Fig. 6b: wie Fig. 6a, aber von der Vorderseite aus gesehen.

In den **Figuren 1b**, **2a**, **3**, **4a**, **5**, **und** **6a** sind im schematischen Vertikalschnitt jeweils Ausführungsformen einer erfindungs-gemäßen elektrisch betriebenen, vorzugsweise automatischen **Scheibenschneidemaschine 100**; **200**; **300**; **400**; **500**; **600** dargestellt. Diese weist jeweils ein **Antriebsgehäuse 2** sowie eine Schneideeinrichtung auf, welche ein im Antriebsgehäuse **2** rotierend gelagertes, ebenes **Kreismesser 3** mit umlaufender kreisförmiger Schneidklinge umfasst. Vom Antriebsgehäuse **2** vollständig umschlossen ist ein **Elektromotor 4a** zum Antrieb der Schneideeinrichtung, welcher mit einem **Antriebsriemen 4b** das Kreismesser **3** antreibt. Das Antriebsgehäuse **2** ist freitragend auf mindestens einer in vertikaler Richtung ausgedehnten **Abstützsäule 6'** montiert. Alternativ kann die erfindungsgemäße Scheibenschneidemaschine **1** auch eine **zweite Abstützsäule 6**" umfassen. Unterhalb der Schneideeinrichtung bleibt zwischen einer **Basisplatte 5** und dem Antriebsgehäuse **2** ein **Zwischenraum 7** frei, in welchem mindestens eine Zubehöreinrichtung für die Weiterverarbeitung von abgeschnittenem **Schneidegut 23** (siehe Fig. 5, 6a und 6b) angeordnet **ist*.*** Die Funktionen der Scheibenschneidemaschine und der Zubehöreinrichtungen lassen sich über elektronische **Bedienelemente 8**.**1**; **8**.**2**; **8**.**3**; **8**.**4** steuern. Außerdem ist eine Belüftungseinrichtung vorgesehen, mittels der zumindest während des Betriebs der Scheibenschneidemaschine 1 ein durch eine Einlassöffnung in das Antriebsgehäuse 2 eintretender, zum Elektromotor 4a gelenkter, an diesem vorbei streichender und durch eine Auslassöffnung aus dem Antriebsgehäuse wieder austretender Kühlungsluftstrom erzeugt werden kann.

Aus hygienischen Gründen wird - wenn sich dies technisch leicht realisieren lässt - die Belüftungseinrichtung geometrisch so gestaltet sein, dass der Kühlungsluftstrom im Antriebsgehäuse 2 von unten nach oben strömt, wobei vorzugsweise die Auslassöfifnung oberhalb der Einlassöffnung angeordnet ist. Allerdings sind auch andere geometrische Ausgestaltungen der erfindungsgemäßen Scheibenschneidemaschine möglich, falls dies aus anderen Gründen erforderlich sein sollte.

Erfindungsgemäß umfasst die Belüftungseinrichtung jeweils eine Verschlussvorrichtung, die bei ausgeschaltetem Elektromotor 4a die Auslassöffnung der Belüftungseinrichtung zumindest spritzwasserdicht verschließt, bei eingeschaltetem Elektromotor 4a hingegen für den austretenden Kühlungsluftstrom offen hält, wobei die Betätigung der Verschlussvorrichtung an die Betätigung des Elektromotors gekoppelt ist.

**Fig**. **1a** zeigt eine räumliche Darstellung eines Ausführungsbeispiels der erfindungsgemäßen Scheibenschneidemaschine 100, bei der die Zubehöreinrichtung aus einer auf eine **Folienrolle 9** aufgewickelten **Folie 10** besteht. Für die Folienrolle 9 ist eine **Drehlagerung 11** vorgesehen. Die Folie 10 kann am vorderen Ende der Scheibenschneidemaschine 100 an einer **Abrisskante 12** abgerissen werden, zum Beispiel nachdem das abgeschnittene Schneidegut 23 (siehe Figuren 6 und 8) in die Folie 10 eingewickelt wurde.

In **Fig**. **1b** ist die Ausführungsform aus Fig. 1a nochmals im schematischen Vertikalschnitt, von der Vorderseite aus gesehen, gezeigt.

**Fig**. **1b** zeigt im schematischen Vertikalschnitt einen Ausschnitt der Ausführungsform aus Fig. 1a von der Seite aus gesehen.

Ein weiteres Ausführungsbeispiel ist im schematischen Vertikalschnitt in **Fig**. **2a** gezeigt. Hier ist im Zwischenraum 7 ein **Förderband 13** zur Aufnahme des abgeschnittenen Schneideguts angeordnet. Ein **Motor 14a**, welcher über einen **Antriebsriemen 14b** das Förderband 13 antreibt ist im Antriebsgehäuse 2 untergebracht.

**Fig**. **2b** zeigt im schematischen Vertikalschnitt einen Ausschnitt der Ausführungsform aus Fig. 3a von der Seite aus gesehen.

Eine alternative Variante der Ausführungsform aus Fig. 2a zeigt **Fig**. **3**. Hier ist die Schneideeinrichtung mit dem Kreismesser 3 vertikal angeordnet, statt in einem Winkel wie bei Fig. 2a.

Ein weiteres Ausführungsbeispiel ist im schematischen Vertikalschnitt, von der Vorderseite aus gesehen, gezeigt (**Fig. 4a**)**.** Hier ist im Zwischenraum 7 ein **Ablagetisch 15** zur Aufnahme des abgeschnittenen Schneideguts 23 angeordnet. Ein **Motor 16a** treibt über ein **Antriebsgestänge 16b** ein **Zahnrad 19** an, welches mit einer am Ablagetisch 15 befestigten **Zahnleiste 18** kämmt.

**Fig**. **4b** zeigt im schematischen Vertikalschnitt einen Ausschnitt der Ausführungsform aus Fig. 5a von der Seite aus gesehen. In dieser Ansicht ist auch die **Laufrolle 17** zu sehen, auf der der Ablagetisch 15 beweglich gelagert ist.

Im schematischen Vertikalschnitt von der Seite ist in **Fig. 5** ein weiteres Ausführungsbeispiel der erfindungsgemäßen Scheibenschneidemaschine 500 gezeigt. Das abgeschnittene Schneidegut 23 wird dabei von einem **Kettenband 20**, an welchem Haken, Nocken oder Stacheln angeordnet sind, von der Schneideeinrichtung weg transportiert. Ein **Motor 21a** dreht über einen **Antriebsriemen 21b** einen **Abschläger 22** um eine **Drehachse 21c**, welcher das Schneidegut 23 vom Kettenband 20 trennt. Das Schneidegut 23 fällt vom Abschläger 22 auf eine Zubehöreinrichtung, welche bei dem in Fig. 5 gezeigten Ausführungsbeispiel als Ablagetisch 15 ausgeführt ist.

**Fig. 6a** schließlich zeigt eine Alternative zu dem in Fig. 5 gezeigten Ausführungsbeispiel, bei der im Zwischenraum 7 ein Förderband 13 statt eines Ablagetisches 15 angeordnet ist.

**Fig. 6b** zeigt im schematischen Vertikalschnitt die Ausführungsform aus Fig. 6a von der Vorderseite aus gesehen. Hierbei ist schematisch auch das Kettenband 20 angedeutet, welches das Schneidegut 23 von der Schneideeinrichtung weg transportiert. Das Kettenband 20 wird von einem weiteren **Motor 24** angetrieben. Der Abschläger 22 ist hier von vorne zu sehen.

**Bezugszeichenliste:**

| | | | |
|---|---|---|---|
| 100 | Schneidemaschine | 11 | Drehlagerung von 9 |
| 200 | Schneidemaschine | 12 | Abreißkante |
| 300 | Schneidemaschine | 13 | Förderband |
| 400 | Schneidemaschine | 14a | Motor für 13 |
| 500 | Schneidemaschine | 14b | Antriebsriemen für 13 |
| 600 | Schneidemaschine | 15 | Ablagetisch |
| 2 | Antriebsgehäuse | 16a | Motor für 15 |
| 3 | Kreismesser | 16b | Antriebsgestänge für 19 |
| 4a | Elektromotor für 3 | 17 | Laufrolle für 15 |
| 4b | Antriebsriemen für 3 | 18 | Zahnleiste, befestigt an 15 |
| 5 | Basisplatte | 19 | Zahnrad, kämmt mit 18 |
| 6' | Abstützsäule | 20 | Kettenband |
| 6" | Zweite Abstützsäule | 21a | Motor für 22 |
| 7 | Zwischenraum | 21b | Antriebsriemen für 22 |
| 8.1 | Steuerelemente | 21c | Drehachse für 22 |
| 8.2 | Steuerelemente | 22 | Abschläger |
| 8.3 | Steuerelemente | 23 | Schneidegut |
| 8.4 | Steuerelemente | 24 | Motor für Kettenband |
| 9 | Folienrolle | | |
| 10 | Folie | | |

## Patentansprüche

1. Elektrisch betriebene Scheibenschneidemaschine (100; 200; 300; 400; 500; 600) zum Abschneiden von Scheiben aus insbesondere strangförmigem Schneidegut, vorzugsweise Lebensmittel, mit einer Schneideeinrichtung, die ein in einem Antriebsgehäuse (2) rotierend gelagertes Kreismesser (3) umfasst, mit einem vom Antriebsgehäuse (2) umschlossenen Elektromotor (4a) zum Antrieb der Schneideeinrichtung, sowie mit einer Basisplatte (5), auf der das Antriebsgehäuse (2) über mindestens eine in vertikaler Richtung ausgedehnte Abstützsäule (6') frei tragend montiert ist,
**dadurch gekennzeichnet,**
**dass** die Abstützsäule (6') derart ausgestaltet ist, dass unterhalb der Schneideeinrichtung zwischen dem Antriebsgehäuse (2) und der Basisplatte (5) ein in horizontaler Richtung durchgehender Zwischenraum (7) frei bleibt, in welchem mindestens eine Zubehöreinrichtung für die Weiterverarbeitung von abgeschnittenem Schneidegut (23) angeordnet ist,
und **dass** ein Anschluss der Zubehöreinrichtung im Antriebsgehäuse (2) aufgenommen ist, welcher einen schnellen und problemlosen Austausch verschiedener Zubehöreinrichtungen ermöglicht.

2. Scheibenschneidemaschine nach Anspruch 1, **dadurch gekennzeichnet, dass** nur eine in vertikaler Richtung ausgedehnte Abstützsäule (6') vorgesehen ist, die zusammen mit der Basisplatte (5) eine L-Form beschreibt.

3. Scheibenschneidemaschine nach Anspruch 1, **dadurch gekennzeichnet, dass** zwei in vertikaler Richtung ausgedehnte Abstützsäulen (6', 6") horizontal nebeneinander angeordnet sind.

4. Scheibenschneidemaschine nach einem der vorhergehenden Ansprüche, **dadurch gekennzeichnet, dass** mindestens eine Abstützsäule (6', 6") mindestens einen mechanischen Anschluss zur reversiblen Montage einer Zubehöreinrichtung aufweist, und dass Abdeckungen zur staubfreien Abdeckung der nicht benutzten mechanischen Anschlüsse in der Abstützsäule vorgesehen sind.

5. Scheibenschneidemaschine nach einem der vorhergehenden Ansprüche, **dadurch gekennzeichnet, dass** im Antriebsgehäuse (11; 21) elektronische Steuerelemente (8.1; 8.2; 8.3; 8.4) und/oder elektrische oder mechanische Bedienelemente aufgenommen sind.

6. Scheibenschneidemaschine nach einem der vorhergehenden Ansprüche, **dadurch gekennzeichnet, dass** eine Zubehöreinrichtung eine Folienrolle (9) umfasst, von welcher Folie (10) zur Aufnahme abgeschnittener Schneidegutscheiben (23) in den Zwischenraum (7) zwischen dem Antriebsgehäuse (2) und der Basisplatte (5) geführt werden kann, wobei vorzugsweise eine Drehlagerung (11) der Folienrolle (9) in einer der Abstützsäulen (6', 6") vorgesehen ist.

7. Scheibenschneidemaschine nach Anspruch 6, **dadurch gekennzeichnet, dass** an der Abstützsäule (6') oder außen am Antriebsgehäuse (2) eine Schneideinrichtung zum Abschneiden von Folienstücken oder eine Abreißkante (12) Abreißen von Folienstücken angeordnet ist.

8. Scheibenschneidemaschine nach einem der vorhergehenden Ansprüche, **dadurch gekennzeichnet, dass** eine Zubehöreinrichtung ein Förderband (13) zum Transport abgeschnittener Schneidegutscheiben (23) durch den Zwischenraum (7) zwischen dem Antriebsgehäuse (2) und der Basisplatte (5) umfasst, wobei die Antriebseinrichtung für das Förderband (13) im Antriebsgehäuse (2) untergebracht ist.

9. Scheibenschneidemaschine nach einem der vorhergehenden Ansprüche, **dadurch gekennzeichnet, dass** eine Zubehöreinrichtung einen, insbesondere L-förmig gebogenen, vorzugsweise angetriebenen Ablagetisch (15) zur Aufnahme abgeschnittener Schneidegutscheiben (23) im Zwischenraum (7) zwischen dem Antriebsgehäuse (2) und der Basisplatte (5) umfasst, wobei eine gegebenenfalls vorhandene Antriebseinrichtung für den Ablagetisch (15) im Antriebsgehäuse (2) untergebracht ist.

10. Scheibenschneidemaschine nach Anspruch9, **dadurch gekennzeichnet, dass** am oder im Ablagetisch (15) eine Zahnleiste (18) angeordnet ist, die mit einem angetriebenen Zahnrad (19) kämmt.

11. Scheibenschneidemaschine nach einem der vorhergehenden Ansprüche, **dadurch gekennzeichnet, dass** eine Antriebseinrichtung zum Antrieb mindestens einer Zubehöreinrichtung im Antriebsgehäuse (2) aufgenommen ist.

12. Scheibenschneidemaschine nach Anspruch11, **dadurch gekennzeichnet, dass** im Antriebsgehäuse (2) eine Antriebseinrichtung zum Antrieb eines Abschlägers (22) für abgeschnittene Schneidegutscheiben (23) aufgenommen ist.

13. Scheibenschneidemaschine nach einem der Ansprüche 11 oder12, **dadurch gekennzeichnet, dass** sämtliche Antriebseinrichtungen zum Antrieb aller Zubehöreinrichtungen im Antriebsgehäuse (2) aufgenommen sind.

14. Scheibenschneidemaschine nach einem der vorhergehenden Ansprüche, **dadurch gekennzeichnet, dass** eine Belüftungseinrichtung vorgesehen ist, mittels der zumindest während des Betriebs der Scheibenschneidemaschine (100; 200; 300; 400; 500; 600) ein durch eine Einlassöffnung in das Antriebsgehäuse eintretender, zum Elektromotor (4a) gelenkter, an diesem vorbei streichender und durch eine Auslassöffnung aus dem Antriebsgehäuse (2) wieder austretender Kühlungsluftstrom erzeugt werden kann.

15. Scheibenschneidemaschine nach den Ansprüchen 3 und 14, **dadurch gekennzeichnet, dass** die Belüftungseinrichtung in einer der Abstützsäulen (6', 6") angeordnet ist, dass die Belüftungseinrichtung eine Verschlussvorrichtung umfasst, die bei ausgeschaltetem Elektromotor (4a) die Auslassöffnung der Belüftungseinrichtung zumindest spritzwasserdicht verschließt, bei eingeschaltetem Elektromotor (4a) hingegen für den austretenden Kühlungsluftstrom offen hält, wobei die Betätigung der Verschlussvorrichtung an die Betätigung eines Ein/Aus-Schalters gekoppelt ist, und dass die Belüftungseinrichtung geometrisch so gestaltet ist, dass der Kühlungsluftstrom im Antriebsgehäuse (2) von unten nach oben strömt, wobei vorzugsweise die Auslassöffnung oberhalb der Einlassöffnung angeordnet ist.

## Claims

1. Electrically powered slicing machine (100; 200; 300; 400; 500; 600) for cutting slices from, in particular, strand-shaped slicing goods, preferably food products, having a cutting device which comprises a circular knife (3) which is rotatably mounted in a drive housing (2), an electric motor (4a) which is surrounded by the drive housing (2) and is provided for driving the cutting device, and a base plate (5) on which the drive housing (2) is mounted in cantilever manner via at least one support column (6') which extends in the vertical direction, **characterised in that** the support column (6') is configured such that a continuous intermediate space (7) extending in the horizontal direction remains free beneath the cutting device, between the drive housing (2) and the base plate (5) in which intermediate space at least one accessory device for the further processing of cut slicing goods (23) is arranged, and that a connection of the accessory device is accommodated in the drive housing (2), enabling rapid, easy exchange of different accessory devices.

2. Slicing machine according to claim 1, **characterised in that** only one support column (6') is provided, said column extending in the vertical direction and defining an L-shape together with the base plate (5).

3. Slicing machine according to claim 1, **characterised in that** two support columns (6', 6'') extending in the vertical direction are arranged horizontally adjacent to one another.

4. Slicing machine according to one of the preceding claims, **characterised in that** at least one support column (6', 6'') has at least one mechanical connection for reversible mounting of an accessory device and that covers for dust-free covering of the unused mechanical connections are provided in the support column.

5. Slicing machine according to one of the preceding claims, **characterised in that** electronic control elements (8.1; 8.2; 8.3; 8.4) and/or electrical or mechanical operating elements are accommodated in the drive housing (11; 21).

6. Slicing machine according to one of the preceding claims, **characterised in that** an accessory device comprises a film roll (9) from which film (10) can be guided into the intermediate space (7) between the drive housing (2) and the base plate (5) to accept cut slices of slicing goods (23), wherein preferably a rotary mounting (11) is provided for the film roll (9) in one of the support columns (6', 6'').

7. Slicing machine according to claim 6, **characterised in that** a cutting device for cutting off film pieces or a tearing edge (12) for tearing off film pieces is arranged at the support column (6') or externally at the drive housing (2).

8. Slicing machine according to one of the preceding claims, **characterised in that** an accessory device comprises a conveyor belt (13) for transporting cut slices of slicing goods (23) through the intermediate space (7) between the drive housing (2) and the base plate (5), wherein the drive device for the conveyor belt (13) is accommodated in the drive housing (2).

9. Slicing machine according to one of the preceding claims, **characterised in that** an accessory device comprises a, preferably L-shaped bent, preferably driven collecting table (15) for receiving cut slices of slicing goods (23) in the intermediate space (7) between the drive housing (2) and the base plate (5), wherein a drive device possibly provided for the collecting table (15) is accommodated in the drive housing (2).

10. Slicing machine according to claim 9, **characterised in that** a toothed rack (18) which engages with a driven toothed gear (19) is arranged at or in the collecting table (15).

11. Slicing machine according to one of the preceding claims, **characterised in that** a drive device for driving at least one accessory device is accommodated in the drive housing (2).

12. Slicing machine according to claim 11, **characterised in that** a drive device for driving a separator (22) for cut slices of slicing goods (23) is accommodated in the drive housing (2).

13. Slicing machine according to one of the claims 11 or 12, **characterised in that** all the drive devices for driving all the accessory devices are accommodated in the drive housing (2).

14. Slicing machine according to one of the preceding claims, **characterised in that** a ventilation device is provided, by means of which a cooling air stream can be generated, at least during the operation of the slicing machine (100; 200; 300; 400; 500; 600), said air stream entering through an inlet aperture into the drive housing, being deflected to the electric motor (4a), flowing thereby and emerging again from the drive housing (2) through an outlet aperture.

15. Slicing machine according to claims 3 and 14, **characterised in that** the ventilation device is arranged in one of the support columns (6', 6''), that the ventilation device comprises a closing arrangement which, with the electric motor (4a) switched off, closes the outlet aperture of the ventilation device at least in splash-proof manner but, with the electric motor (4a) switched on, keeps said aperture open for the emerging cooling air stream, wherein the actuation of the closing arrangement is coupled to the actuation of an on/off switch, and that the ventilation device is geometrically configured such that the cooling air stream flows from the bottom upwardly in the drive housing (2), wherein preferably, the outlet aperture is arranged above the inlet aperture.

## Revendications

1. Machine à découper en tranches entraînée électriquement (100 ; 200 ; 300 ; 400 ; 500 ; 600) pour découper des tranches d'une matière à découper en particulier en forme de boudin, de préférence des produits alimentaires, avec un dispositif de coupe, qui comprend un couteau circulaire (3) monté à rotation dans un boîtier d'entraînement (2), comprenant un moteur électrique (4a) enserré par le boîtier d'entraînement (2) afin d'entraîner le dispositif de coupe, ainsi qu'une plaque de base (5), sur laquelle le boîtier d'entraînement (2) est monté de manière à être supporté librement via au moins une colonne d'appui (6') s'étendant dans la direction verticale,
**caractérisée en ce que**
la colonne d'appui (6') se présente sous une forme telle qu'en dessous du dispositif de coupe, entre le boîtier d'entraînement (2) et la plaque de base (5), reste libre un espace intermédiaire (7) ininterrompu dans la direction horizontale, dans lequel au moins un accessoire est aménagé pour le traitement ultérieur d'un produit à découper (23) tranché,
et **en ce qu'**un raccord du dispositif d'équipement est reçu dans le boîtier d'entraînement (2), pour permettre un échange rapide et sans problème de plusieurs dispositifs d'équipement.

2. Machine à découper des tranches selon la revendication 1, **caractérisée en ce qu'**il est prévu seulement une colonne d'appui (6') s'étendant dans la direction verticale qui décrit une forme de L conjointement avec la plaque de base (5).

3. Dispositif de découpe de tranches selon la revendication 1, **caractérisé en ce que** deux colonnes d'appui (6', 6'') s'étendant dans la direction verticale sont aménagées horizontalement l'une à côté de l'autre.

4. Machine à découper des tranches selon l'une quelconque des revendications précédentes, **caractérisée en ce qu'**au moins une colonne d'appui (6', 6'') présente au moins un raccord mécanique pour le montage réversible d'un accessoire et **en ce qu'**il est prévu dans la colonne d'appui des capots pour recouvrir à l'abri de la poussière les raccords mécaniques non utilisés.

5. Machine à découper des tranches selon l'une quelconque des revendications précédentes, **caractérisée en ce que**, dans le boîtier d'entraînement (11 ; 21) sont reçus des éléments de commande électroniques (8.1 ; 8.2 ; 8.3 ; 8.4) et/ou des éléments de service électriques ou mécaniques.

6. Machine à découper des tranches selon l'une quelconque des revendications précédentes, **caractérisée en ce qu'**un accessoire comprend un rouleau de film (9), par lequel un film (10) pour la réception de tranches de produit à découper découpées (23) peut être guidé dans l'espace intermédiaire (7) entre le boîtier d'entraînement (2) et la plaque de base (5), un montage à rotation (11) du rouleau de film (9) étant prévu dans l'une des colonnes d'appui.

7. Machine à découper des tranches selon la revendication 6, **caractérisée en ce qu'**un dispositif de coupe pour découper des fragments de film ou arracher une arête à arracher (12) de fragments de film est agencé sur la colonne d'appui (6') ou à l'extérieur sur le boîtier d'entraînement (2).

8. Machine à découper des tranches selon l'une quelconque des revendications précédentes, **caractérisée en ce qu'**un accessoire comprend une bande transporteuse (13) pour transporter des tranches de produit à découper coupées (23) à travers l'espace intermédiaire (7) entre le boîtier d'entraînement (2) et la plaque de base (5), le dispositif d'entraînement pour la bande transporteuse (13) étant logé dans le boîtier d'entraînement (2).

9. Machine à découper des tranches selon l'une quelconque des revendications précédentes, **caractérisée en ce qu'**un accessoire comprend une table de dépôt (15) entraînée de préférence et cintrée en particulier en forme de L pour recevoir des tranches de matière à découper coupées dans l'espace intermédiaire (7) entre le boîtier d'entraînement (2) et la plaque de base (5), un dispositif d'entraînement prévu éventuellement pour la table de dépôt (15) étant logé dans le boîtier d'entraînement (2).

10. Machine à découper des tranches selon la revendication 9, **caractérisée en ce qu'**est agencée sur ou dans la table de dépôt (15) une série de dents (18) qui s'engrènent sur une roue dentée entraînée.

11. Machine à découper des tranches selon l'une quelconque des revendications précédentes, **caractérisée en ce qu'**un dispositif d'entraînement pour l'entraînement d'au moins un accessoire est reçu dans le boîtier d'entraînement (2).

12. Machine à découper des tranches selon la revendication 11, **caractérisée en ce que**, dans le boîtier d'entraînement (2) est reçu un dispositif d'entraînement permettant d'entraîner un démasseloteur (22) pour les tranches de matière à découper déjà coupées (23).

13. Machine à découper des tranches selon l'une quelconque des revendications 11 ou 12, **caractérisée en ce que** tous les dispositifs d'entraînement pour entraîner tous les accessoires sont reçus dans le boîtier d'entraînement (2).

14. Machine à découper des tranches selon l'une quelconque des revendications précédentes, **caractérisée en ce qu'**il est prévu un dispositif d'aération au moyen duquel au moins pendant le fonctionnement de la machine à découper en tranches (100 ; 200 ; 300 ; 400 ; 500 ; 600), il peut être produit un courant d'air de refroidissement entrant dans le boîtier d'entraînement par une ouverture d'admission, orienté vers le moteur électrique (4a), s'écoulant sur ce dernier vers l'avant et ressortant par un orifice d'échappement du boîtier d'entraînement (2).

15. Machine à découper des tranches selon l'une quelconque des revendications 3 et 14, **caractérisée en ce que** le dispositif d'aération est aménagé dans l'une des colonnes d'appui (6', 6''), le dispositif d'aération comprend un dispositif de blocage, qui, lorsque le moteur électrique (4a) est déconnecté, bloque l'ouverture d'échappement du dispositif d'aération au moins de manière étanche aux éclaboussures, mais par contre le maintient ouvert lorsque le moteur électrique (4a) est connecté pour le courant d'air de refroidissement sortant, la commande du dispositif de blocage étant couplée à la commande d'un commutateur entrée/sortie, et **en ce que** le dispositif d'aération se présente sous une forme géométrique telle que le courant d'air de refroidissement s'écoule dans le boîtier d'entraînement (2) de bas en haut, si bien que, de préférence, l'ouverture d'échappement est aménagée au-dessus de l'ouverture d'admission.
